# EUROPÄISCHE PATENTSCHRIFT

(11) **EP 2 384 834 B1**
(45) Veröffentlichungstag und Bekanntmachung des Hinweises auf die Patenterteilung: **07.03.2018**
(21) Anmeldenummer: 11164657.6
(22) Anmeldetag: 03.05.2011
(51) Int. Cl.: B21D 24/14, F15B 5/00

(54) **Hydraulisches Ziehkissen mit einem hydraulischen Zylinder**
Hydraulic die cushion with a hydraulic cylinder
Coussin de serre-flan hydraulique avec un vérin hydraulique

(30) Priorität: 03.05.2010 DE 102010019324
(43) Veröffentlichungstag der Anmeldung: 09.11.2011
(73) Patentinhaber: Schuler Pressen GmbH, 73033 Göppingen (DE)
(72) Erfinder: Micklisch, Michael, 73037 Göppingen (DE); Müller, Markus, Dr., 99189 Gebesee (DE)
(74) Vertreter: Rüger, Barthelt & Abel

(56) Entgegenhaltungen:
- EP-A1- 0 074 421
- EP-A2- 2 335 840
- DE-A1- 19 639 222
- FR-A- 867 309
- JP-A- 63 036 931

## Beschreibung

Die Erfindung betrifft ein hydraulisches Ziehkissen einer Ziehpresse mit einem hydraulischen Zylinder. Beim Ziehvorgang klemmt die Ziehpresse ein Blech zwischen einem Oberwerkzeug und einem Unterwerkzeug ein. Durch eine Relativbewegung zwischen Oberwerkzeug und Unterwerkzeug wird das Blech über ein unteres Formteil gezogen und zwischen zwei Formteilen gepresst. Die für das Ziehen notwendige Blechhaltekraft wird durch das Ziehkissen bereitgestellt.

Ein Ziehkissen für eine Ziehpresse wird zum Beispiel in der EP 0 069 201 A2 beschrieben. Das Ziehkissen weist einen Zylinder auf, der drei Arbeitskammern umfasst. Zwei der Arbeitskammern arbeiten pneumatisch, während die dritte Arbeitskammer als hydraulische Arbeitskammer ausgebildet ist. Die hydraulische Arbeitskammer dient dabei dem Sperren des Ziehkissens in der unteren Endlage und zur Steuerung der Aufwärtsbewegung der Kolbenstange. Die beiden pneumatischen Arbeitskammern sind durch einen Differenzkolben voneinander getrennt. Bei der Aufwärtsbewegung der Kolbenstange werden die beiden pneumatischen Arbeitskammern miteinander verbunden, so dass die Flächendifferenz des Differenzkolbens wirksam ist und den Kolben zum Auswerfen des geformten Blechteils nach oben bewegt. Diese Bewegung kann durch den entgegengesetzt wirkenden hydraulischen Druck in der hydraulischen Arbeitskammer gesteuert werden.

FR 867 309 A offenbart eine hydraulische Presse mit einem hydraulischen Zylinder zur Bewegung eines Pressenstößels. In einem Zylindergehäuse des Zylinders sind drei Arbeitskammern vorhanden, um eine jeweils der Arbeitskammer zugeordnete Kolbenfläche eines Kolbens mit Druck zu beaufschlagen. Zwei der Arbeitskammern sind durch einen Ringkolben voneinander getrennt und haben gleich große Kolbenflächen. Die weitere Arbeitskammer befindet sich oberhalb des Kolbens und ist durch die Stirnfläche der Kolbenstange gebildet.

Die nachveröffentlichte EP 2 335 840 A2 beschreibt einen Pressenstempel mit einem hydraulischen Zylinder, der drei Arbeitskammern aufweist. Zwei der Arbeitskammern sind mit einem Eilgangantrieb verbunden, während die dritte Arbeitskammer mit einem Gegenhalteantrieb verbunden ist. Über diesen Gegenhalteantrieb wird der Pressenstempel angehoben. Über den Eilgangantrieb wird der Pressenstempel nach unten beschleunigt, um den Aufprall des Oberwerkzeugs zu dämpfen.

Aus DE 196 39 222 A1 ist eine Einrichtung zur Vorbeschleunigung eines Ziehkissens zur Blechumformung in Pressen bekannt. Für die Hauptfunktionen des Ziehkissens, nämlich die Erzeugung der Blechhaltekraft und die Steuerung der Hochgangsbewegung sind separate Zylindereinheiten vorgesehen. Das Ziehkissen enthält einen Wegsteuerzylinder mit einer Arbeitskammer und einem verstellbaren Anschlag sowie Ziehkissenzylinder mit jeweils einer Arbeitskammer. Diese Struktur benötigt viel Baurum.

EP 0 074 421 A1 beschreibt ein hydraulisches Ziehkissen gemäß dem Oberbegriff des Anspruchs 1. Ein Ziehkissenzylinder weist eine Kolbenstange auf, an der ein Kolben und ein Ziehkissenkolben sowie ein Ringkolben befestigt sind. Angrenzend an den Kolben ist eine Arbeitskammer vorgesehen, die zur Abwärtsbeschleunigung der Kolbenstange dient. Bei dieser Abwärtsbewegung der Kolbenstange wird der Ringkolben verschoben, so dass sich das Volumen zwischen dem Ziehkissenkolben und dem Ringkolben erst dann ändert, wenn der Ringkolben an der Stirnwand des Ziehkissenzylinders anliegt. Mittel zur Regelung der Blechhaltekraft sind nicht vorgesehen.

In JP 63036931 A ist ein hydro-pneumatisches Ziehkissen mit einem hydraulischen Zylinder beschrieben. Diesem hydraulischen Zylinder sind zwei Kolben und drei Arbeitskammern zugeordnet. Allerdings ist die dritte Kolbenfläche angrenzend an die dritte Arbeitskammer nicht größer als die anderen Kolbenflächen, wie dies erfindungsgemäß vorgesehen ist. Außerdem wird die Blechhaltekraft bei diesem Ziehkissen durch die kompressible Luft in der Luftkammer 1a beeinflusst und lässt sich daher nicht exakt einstellen. Mittel zur Steuerung oder Regelung der Blechhaltekraft sind daher nicht vorhanden.

Ausgehend hiervon ist es eine Aufgabe der Erfindung, einen kompakten ein hydraulisches Ziehkissen mit einem hydraulischen Zylinder für zu schaffen, mit dem sowohl die Position der Kolbenstange als auch die von der Kolbenstange ausgeübte Kraft gesteuert oder geregelt werden kann.

Diese Aufgabe wird durch ein hydraulisches Ziehkissen mit den Merkmalen des Patentanspruches 1 erreicht. Der Hydraulikzylinder des Ziehkissens weist ein Zylindergehäuse mit mehreren Arbeitskammern auf. Im Zylindergehäuse ist eine Kolbenstange verschiebbar gelagert, die an einer Stirnseite aus dem Zylindergehäuse herausragt. An dem äußeren freien Ende der Kolbenstange ist eine Schwebeplatte befestigt, auf der ein Blechhaltering sitzt. Der Blechhaltering übt während des Ziehvorgangs die notwendige Ziehkraft auf das umzuformende Blechteil aus.

Der Hydraulikzylinder verfügt über drei hydraulisch getrennte Arbeitskammern. Die erste und zweite Arbeitskammer grenzen jeweils an eine erste bzw. zweite Kolbenfläche an. Vorzugsweise sind die beiden Arbeitskammern durch einen Ringkolben voneinander getrennt. Die erste und zweite Arbeitskammer weisen lediglich ein geringes Volumen auf und dienen dazu, die Kolbenstange und damit die Schwebeplatte des Unterwerkzeugs in eine gewünschte Position zu bringen. Insbesondere wird durch die hydraulische Beaufschlagung der ersten und zweiten Arbeitskammer die Bewegung und/oder die Lage der Kolbenstange gesteuert oder geregelt. Wegen der kleinen ersten und zweiten Kolbenflächen ist hierfür lediglich ein geringes Fluidvolumen notwendig.

Im Zylindergehäuse ist vorzugsweise an der inneren Stirnfläche der Kolbenstange eine dritte Kolbenfläche vorgesehen, die deutlich größer ist als die erste Kolbenfläche und die zweite Kolbenfläche. Beispielsweise kann die dritte Kolbenfläche um einen Faktor 3 bis 10 größer sein als die beiden anderen Kolbenflächen. Die dritte Kolbenfläche grenzt an eine dritte Arbeitskammer an, über die eine von der Kolbenstange auf den Blechhaltering übertragene Blechhaltekraft eingestellt wird. Hierfür wird der hydraulische Druck in der dritten Arbeitskammer auf einen vorgegebenen Drucksollwert gesteuert oder geregelt.

Über die hydraulischen Arbeitskammern kann sowohl die Lage und/oder die Bewegung der Kolbenstange, als auch die Blechhaltekraft sehr genau eingestellt werden, weil das Hydraulikmedium im Gegensatz zu gasförmigen Medien inkompressibel ist. Dabei sind die Lage- bzw. Bewegungsregelung der Kolbenstange und die Regelung der Blechhaltekraft unterschiedlichen Arbeitskammern zugeordnet. Die Kolbenfläche bzw. das Kammervolumen der drei Arbeitskammern ist daher an die der Arbeitskammer zugeordnete Funktion angepasst. Dabei wird ein kompakter Aufbau des Hydraulikzylinders mit geringem Durchmesser erreicht. Ein wirtschaftlicher Betrieb des Ziehkissens ist sichergestellt.

Vorzugsweise ist der die Kolbenstange aufnehmende Zylinderinnenraum des Zylindergehäuses in zwei koaxial zueinander angeordnete zylindrische Abschnitte aufgeteilt, die über eine ringförmige Stufe ineinander übergehen. Der erste zylindrische Abschnitt des Innenraums weist einen größeren Durchmesser auf als der sich anschließende zweite zylindrische Abschnitt. Vorzugsweise ist im oberen zylindrischen Abschnitt der Ringkolben angeordnet, der diesen oberen zylindrischen Abschnitt in die erste und zweite Arbeitskammer trennt. Im unteren zylindrischen Abschnitt kann die Stirnfläche der Kolbenstange die dritte Arbeitskammer begrenzen. Bei einem solchen Aufbau kann die Kolbenstange als kompaktes zylindrisches Bauteil sehr einfach hergestellt werden. Gleichermaßen lassen sich die beiden zylindrischen Abschnitte durch koaxiale Bohrungen mit wenig Aufwand in das Zylindergehäuse einbringen. Da alle Arbeitskammern mit dem gleichen Hydraulikmedium arbeiten, können auch geringe Leckageströme zwischen den Arbeitskammern toleriert werden, die sich beispielsweise bei längerem Betrieb durch einen gewissen Verschleiß der Kolbendichtungen einstellen können.

Die dritte Arbeitskammer ist vorzugsweise mit einem Nachsaugventil hydraulisch verbunden, das insbesondere parallel zu einer Druckregeleinrichtung angeordnet ist. Über das Nachsaugventil wird bei einer Volumenvergrößerung der dritten Arbeitskammer während der Aufwärtsbewegung der Kolbenstange Hydraulikmedium mit einem geringen Nachsaugbetriebsdruck von beispielsweise etwa 5 bis 15 bar zugeführt, um die Bewegung der Kolbenstange nicht zu behindern. Das Nachsaugventil sperrt bei einer Druckerhörung in der dritten Arbeitskammer bzw. bei einer Volumenverringerung der dritten Arbeitskammer, so dass dann automatisch die dazu parallel geschaltete Druckregeleinrichtung wirksam ist. Bei sperrendem Nachsaugventil steigt der Druck in der dritten Arbeitskammer deutlich über den Nachsaugbetriebsdruck an.

Eine mit dem erfindungsgemäßen Hydraulikzylinder ausgestattete Ziehpresse kann sehr wirtschaftlich arbeiten, weil für die Bewegung der Kolbenstange lediglich geringe hydraulische Volumenänderungen in der ersten und zweiten Arbeitskammer notwendig sind. Über die deutlich größere dritte Kolbenfläche werden die notwendigen großen Blechhaltekräfte zur Verfügung gestellt. Der hierfür erforderliche Druck in der dritten Arbeitskammer wird automatisch durch die Einfahrbewegung der Kolbenstange erzeugt. Die Schwebeplatte der Ziehpresse kann durch mehrere der erfindungsgemäßen hydraulischen Zylinder gehalten werden. Die Lage und/oder die Bewegung der Kolbenstangen und/oder der hydraulische Druck in den dritten Arbeitskammern können in den verschiedenen Hydraulikzylindern unabhängig voneinander geregelt oder gesteuert werden.

Vorteilhafte Ausführungen der Erfindung ergeben sich aus den abhängigen Patentansprüchen sowie der Beschreibung. Die Beschreibung beschränkt sich auf wesentliche Merkmale der Erfindung sowie sonstiger Gegebenheiten. Die Zeichnung ist ergänzend heranzuziehen. Es zeigen:
Figur 1 eine schematische Darstellung einer Ziehpresse mit hydraulischem Ziehkissen,
Figur 2 eine schematische Darstellung eines Hydraulikzylinders des Ziehkissens mit einem vereinfacht dargestellten Hydraulikkreis,
Figur 3 ein Ausführungsbeispiel für einen an die dritte Arbeitskammer des Hydraulikzylinders angeschlossenen Hydraulikkreis in Form eines Blockschaltbilds,
Figur 4 ein abgewandeltes Ausführungsbeispiel des an die dritte Arbeitskammer des Hydraulikzylinders angeschlossenen Hydraulikkreis in Form eines Blockschaltbilds,
Figur 5 ein weiteres Ausführungsbeispiel des an den Hydraulikzylinder des Ziehkissens angeschlossenen Hydraulikkreises mit einem abgewandelten Druckregelventil in Form eines Blockschaltbilds und
Figur 6 das abgewandelte Druckregelventil aus Figur 5 in Form eines Blockschaltbilds.

In Figur 1 ist eine Ziehpresse mit einem Pressengestell 11 in schematischer Seitenansicht dargestellt. Am Pressengestell 11 ist ein Stößel 12 in einer Arbeitsrichtung A und insbesondere in vertikaler Richtung verschiebbar gelagert. Ein Pressenantrieb 13 dient zur Bewegung des Stößels 12 in Arbeitsrichtung A. Am Stößel 12 ist das Oberwerkzeug 14 angeordnet.

In Arbeitsrichtung A mit Abstand gegenüber dem Oberwerkzeug 14 ist das das Unterwerkzeug 15 auf einem Pressentisch 16 des Pressengestells 11 vorgesehen.

Unterhalb des Pressentischs 16 weist die Ziehpresse 10 ein hydraulisches Ziehkissen 20 auf. Dieses umfasst eine Schwebeplatte 21, die in Arbeitsrichtung A verlagerbar an einer Zylinderanordnung 22 aus einem oder mehreren Hydraulikzylindern 23 gelagert ist. Auf der der Zylinderanordnung 22 entgegengesetzten Seite der Schwebeplatte 21 ist diese über Druckstangen 24 mit einem Blechhaltering 25 verbunden. Der Blechhaltering 25 kann demnach zusammen mit den Druckstangen 24 und der Schwebeplatte 21 durch die Beaufschlagung der Zylinderanordnung 22 bewegt werden. Jeder Hydraulikzylinder 22 der Zylinderanordnung 23 ist über eine erste Hydraulikleitung 26, eine zweite Hydraulikleitung 27 und eine dritte Hydraulikleitung 28 mit einem Hydraulikkreis 29 verbunden, so dass Hydraulikmedium zum Hydraulikzylinder 22 zugeführt und vom Hydraulikzylinder 22 abgeführt werden kann.

Einer der Hydraulikzylinder 23 des Ziehkissens 20 sowie eine stark vereinfachte schematische Darstellung des angeschlossenen Hydraulikkreises 29 sind in Figur 2 dargestellt. Der Hydraulikzylinder 23 weist ein Zylindergehäuse 30 auf, das einen Zylinderinnenraum 31 begrenzt. Der Zylinderinnenraum 31 weist eine zylindrische Durchgangsöffnung 32 auf, durch die eine im Zylindergehäuse 30 verschiebbar gelagerte Kolbenstange 33 mit ihrem äußeren freien Ende 34 aus dem Zylindergehäuse 30 herausragt. Am äußeren Ende 34 der Kolbenstange 33 ist die Schwebeplatte 21 befestigt. Im Bereich der Durchgangsöffnung 32 ist eine erste Dichtungsanordnung zur fluidischen Abdichtung des Zylinderinnenraums 31 vorgesehen. Die Durchgangsöffnung 32 dient überdies zur Führung der Bewegung der Kolbenstange 33 in Arbeitsrichtung A.

Der Zylinderinnenraum 31 weist im Anschluss an die Durchgangsöffnung 32 einen ersten zylindrischen Abschnitt 40 mit einem ersten Durchmesser D1 auf. An den ersten zylindrischen Abschnitt 40 schließt sich ein zweiter zylindrischer Abschnitt 41 mit einem zweiten Durchmesser D2 an. Der zweite Durchmesser D2 ist kleiner als der erste Durchmesser D1. Beim bevorzugten Ausführungsbeispiel entspricht der zweite Durchmesser D2 dem Durchmesser der Durchgangsöffnung 32. Vorzugsweise hat die Kolbenstange 33 zumindest in den der Durchgangsöffnung 32 sowie dem zweiten zylindrischen Abschnitt 41 zugeordneten Axialabschnitten einen Durchmesser, der abgesehen von dem notwendigen Spiel dem zweiten Durchmesser D2 entspricht.

Die beiden zylindrischen Abschnitte 40, 41 sind über eine Ringstufe 42 miteinander verbunden. Beide zylindrischen Abschnitte 40, 41 sind koaxial zur Längsachse der Kolbenstange 33 angeordnet. Anschließend an die Ringstufe 42 ist eine zweite Dichtungsanordnung 43 in der Innenwand des zweiten zylindrischen Abschnitts 41 vorgesehen, die fluiddicht an der Kolbenstange 33 anliegt.

Im ersten zylindrischen Abschnitt 40 ist ein Ringkolben 45 an der Kolbenstange 33 befestigt. Der Ringkolben 45 weist eine dichtend an der Innenwand des ersten zylindrischen Abschnitts 40 anliegende Kolbendichtung 46 auf, wodurch der erste zylindrische Abschnitt 40 fluidisch in eine erste Arbeitskammer 47 und eine zweite Arbeitskammer 48 unterteilt ist. Durch das Verschieben des Ringkolbens 45 können sich die Volumina der beiden Arbeitskammern 47, 48 ändern, wobei die Summe dieser Volumina konstant bleibt.

Der Ringkolben 45 weist angrenzend an die erste Arbeitskammer 47 eine erste Kolbenfläche 49 und angrenzend an die zweite Arbeitskammer 48 eine zweite Kolbenfläche 50 auf. Die erste und die zweite Kolbenfläche 49, 50 sind gleich groß.

Im zweiten zylindrischen Abschnitt 41 ist eine dritte Arbeitskammer 53 vorgesehen. Die am im Zylindergehäuse 30 befindlichen Ende der Kolbenstange 33 vorgesehene Stirnfläche bildet eine dritte Kolbenfläche 54, die an die dritte Arbeitskammer 53 angrenzt. Der Flächeninhalt der dritten Kolbenfläche 54 ist größer als der Flächeninhalt der ersten und zweiten Kolbenfläche 49, 50. Beim Ausführungsbeispiel ist die dritte Kolbenfläche 54 drei- bis zehn- und vorzugsweise fünfmal so groß wie die erste Kolbenfläche 49 oder die zweite Kolbenfläche 50. Die in Radialrichtung gemessenen Dicke d des Ringkolbens 45 entspricht der Differenz der beiden Durchmesser D1, D2 entspricht.

An den Hydraulikkreis 29 ist die erste Arbeitskammer 47 über die erste Hydraulikleitung 26, die zweite Arbeitskammer 48 über die zweite Hydraulikleitung 27 und die dritte Arbeitskammer 53 über die dritte Hydraulikleitung 28 angeschlossen. Mit der ersten und zweiten Arbeitskammer 47, 48 ist ein erster Hydraulikteilkreis 55 und mit der dritten Arbeitskammer 53 ein zweiter Hydraulikteilkreis 56 hydraulisch verbunden. Die beiden Hydraulikteilkreise 55, 56 sind bei dem hier beschriebenen Ausführungsbeispiel fluidisch vollständig voneinander getrennt.

Der erste Hydraulikteilkreis 55 weist einen Vorratsbehälter 57 auf, aus dem eine Motor-Pumpen-Einheit 58 Hydraulikflüssigkeit ansaugt und über eine Druckleitung 59 bereitstellt. An die Druckleitung 59 ist ein Druckspeicher 60 angeschlossen, so dass in der Druckleitung 59 stets eine ausreichende Menge von unter Druck stehendem Hydraulikmedium zur Verfügung steht. Über ein an die Druckleitung 59 angeschlossenes elektrisch ansteuerbares Steuerventil 61 kann die Druckleitung 59 wahlweise mit der ersten Hydraulikleitung 26 oder mit der zweiten Hydraulikleitung 27 verbunden werden. Entsprechend kann eine vom Steuerventil 61 zum Vorratsbehälter 57 geführte Rücklaufleitung 62 über das Steuerventil 61 wahlweise mit der ersten oder der zweiten Hydraulikleitung 26 bzw. 27 hydraulisch verbunden werden. Die zweite Hydraulikleitung 27 ist außerdem über ein Drucksteuerventil 63 mit dem Vorratsbehälter 57 verbunden. Wenn der Druck in der zweiten Arbeitskammer 48 und damit in der zweiten Hydraulikleitung 27 einen vorgegebenen Schwellenwert übersteigt, öffnet das Drucksteuerventil 63, so das Hydraulikmedium aus der zweiten Arbeitskammer 48 in den Vorratsbehälter 57 gefördert werden kann.

Das Steuerventil 61 ist beim Ausführungsbeispiel als 4/3-Wegeventil ausgestaltet. Es kann auch durch andere Anordnungen ersetzt werden, wie etwa durch 2-Wege-Einbauventile.

In einer ersten Schaltstellung I ist die erste Arbeitskammer 47 über die erste Hydraulikleitung 26 mit der Druckleitung 59 verbunden, während die zweite Arbeitskammer 48 über die zweite Hydraulikleitung 27 mit der Rücklaufleitung 62 verbunden ist. In einer zweiten Schaltstellung II sperrt das Steuerventil 61 die Druckleitung 59 sowie eine Abzweigverbindung 27a zur zweiten Hydraulikleitung 27 ab und verbindet die erste Hydraulikleitung 26 mit der Rücklaufleitung 62. Die dritte Schaltstellung III stellt eine hydraulische Verbindung der ersten Arbeitskammer 47 mit der Rücklaufleitung 62 und der zweiten Arbeitskammer 48 mit der Druckleitung 59 her.

Der zweite Hydraulikteilkreis 56 enthält ein an die dritte Hydraulikleitung 28 angeschlossenes Hydraulikreservoir 65, das als Niederdruckspeicher ausgeführt werden kann. Über das Hydraulikreservoir 65 wird Hydraulikmedium unter geringem Druck von etwa 5 bis 15 bar bereitgestellt. Das Hydraulikreservoir 65 ist über ein Nachsaugventil 66 mit der dritten Hydraulikleitung 28 fluidisch verbunden. Das Nachsaugventil 66 erlaubt im Nachsaugbetrieb eine Fluidströmung vom Hydraulikreservoir 65 in die dritte Arbeitskammer 53. In umgekehrte Richtung sperrt das Nachsaugventil 66 im Druckregelbetrieb. Parallel zum Nachsaugventil ist mit der dritten Hydraulikleitung 28 eine elektrisch ansteuerbare Druckregeleinrichtung 67 verbunden, über die der in der dritten Hydraulikleitung 28 und damit in der dritten Arbeitskammer 53 herrschende Druck im Druckregelbetrieb gesteuert oder geregelt werden kann. Die Druckregeleinrichtung 67 kann die dritte Hydraulikleitung 28 für eine Rücklaufleitung 68 mit einem Vorratsbehälter 69 verbinden. Zur Ansteuerung der Druckregeleinrichtung 67 sowie des Steuerventils 61 und der Motorpumpeneinheit 58 dient eine Steuereinrichtung 70.

In Abwandlung zu dem in Figur 2 dargestellten Ausführungsbeispiel kann für beide Hydraulikteilkreise 55, 56 auch ein gemeinsamer Vorratsbehälter verwendet werden.

Über den ersten Hydraulikteilkreis 55 wird die Lage und/oder die Bewegung, beispielsweise die Position und/oder die Geschwindigkeit und/oder die Beschleunigung der Kolbenstange 33 gesteuert oder geregelt. In der ersten Schaltstellung I ist die erste Arbeitskammer 47 mit der Druckleitung 59 verbunden, während die zweite Arbeitskammer 48 drucklos mit dem Vorratsbehälter 57 verbunden ist. Aufgrund der Druckdifferenz auf beiden Seiten des Ringkolbens 45 wird auf die Kolbenstange 33 eine Kraft ausgeübt, die die Kolbenstange 33 des Zylinders 23 zum Einfahren veranlasst. Um die Einfahrbewegung der Kolbenstange 33 zu ermöglichen, wird die dritte Arbeitskammer 53 mittels der ansteuerbaren Druckregeleinrichtung 67 mit dem Vorratsbehälter 69 verbunden, so dass Hydraulikmedium aus der dritten Arbeitskammer 53 heraus bewegt werden kann.

Eine die Kolbenstange 33 ausfahrende Bewegung wird in der dritten Schaltstellung III des Steuerventils 61 bewirkt. Der höhere Druck in der zweiten Arbeitskammer 48 gegenüber der ersten Arbeitskammer 47 übt auf den Ringkolben 45 und damit die Kolbenstange 33 eine in Richtung des Ausfahrens der Kolbenstange 33 gerichtete Kraft aus. Durch die dabei stattfindende Volumenvergrößerung der dritten Arbeitskammer 53 wird über die dritte Hydraulikleitung 28 und das Nachsaugventil 66 Hydraulikmedium aus dem Hydraulikreservoir 65 nachgesaugt, um die Bewegung der Kolbenstange 33 nicht zu blockieren (Nachsaugbetrieb). Aufgrund der geringen ersten und zweiten Kolbenfläche 49, 50 sind auch die zur Bewegung der Kolbenstange 33 notwendigen Volumenströme in die erste Arbeitskammer 47 und aus der zweiten Arbeitskammer 48 bzw. umgekehrt sehr gering. Die Lage- bzw. Bewegungssteuerung der Kolbenstange 33 kann somit sehr wirtschaftlich erfolgen. Über das Steuerventil 61 und den ersten Hydraulikteilkreis 55 können beispielsweise Vorbeschleunigungen des Blechhalterings 25 erzeugt werden, um die Relativgeschwindigkeit zwischen Oberwerkzeug 15 und Blechhaltering 25 vor dem Aufeinandertreffen zu reduzieren. Auch eine Auswurfbewegung des geformten Blechteils wird über diesen ersten Hydraulikteilkreis 55 und die ersten beiden Arbeitskammern 47, 48 durchgeführt.

Während des Ziehvorgangs muss das umzuformende Blechteil B zwischen dem Blechhaltering 25 und dem Oberwerkzeug 14 mit einer vorgegebenen Blechhaltekraft eingespannt werden. In diesem eingespannten Zustand wird das Blechteil B durch eine fortgesetzte Bewegung des Stößels 12 zum Unterwerkzeug 15 hin über die Form des Unterwerkzeugs 15 gezogen und gleichzeitig durch die im Wesentlichen komplementäre Form des Oberwerkzeugs 14 umgeformt. Die Blechhaltekraft muss dabei eingehalten werden, um die Qualität des Umformteils sicher zu stellen. Bei einer zu großen Blechhaltekraft kann das Blech einreisen. Andererseits können sich während des Umformens Falten im Blech bilden, wenn die Blechhaltekraft zu gering ist.

Die Einstellung der gewünschten und erforderlichen Blechhaltekraft erfolgt durch den zweiten Hydraulikteilkreis 56 und die dritte Arbeitskammer 53 des Hydraulikzylinders 23. Zunächst werden die Zylinder 23 der Zylinderanordnung 22 in ihre Ausgangslage gebracht. Dies erfolgt durch Verschieben des Ringkolbens 45 durch Zu- oder Abfuhr von Hydraulikmedium in bzw. aus der ersten und zweiten Arbeitskammer 47, 48. Das Ziekissen 20 arbeitet in der Lageund/oder Bewegungsregelung. Kurz bevor das Oberwerkzeug 14 mit dem auf dem Blechhaltering 25 befindlichen Blechteil B zur Anlage kommt, kann eine Einwärtsbewegung der Kolbenstangen 33 hervorgerufen werden, um die Relativgeschwindigkeit zwischen Stößel 12 und Blechhaltering 25 zu reduzieren.

Sobald das Oberwerkzeug 14 auf dem Blechteil B aufliegt, schaltet das hydraulische Ziehkissen 20 auf eine Regelung oder Steuerung der Blechhaltekraft um. Hierfür wird das Steuerventil 61 in seine zweite Schaltstellung II gebracht, in der die erste Arbeitskammer 47 mit der Rücklaufleitung 62 verbunden und somit drucklos ist. Die Abzweigverbindung 27a von der zweiten Hydraulikleitung 27 zum Steuerventil 61 wird gesperrt, so dass die zweite Arbeitskammer 48 über das Druckregelventil 63 mit dem Vorratsbehälter 57 verbunden ist. Der Pressenantrieb 13 versucht das Oberwerkzeug 14 weiter in Arbeitsrichtung A zum Unterwerkzeug 15 hin zu bewegen. Dabei steigt der Druck in der zweiten und dritten Arbeitskammer 48, 53 an. Aufgrund dieses Druckanstiegs öffnet das Druckregelventil 63, so dass Hydraulikmedium aus der zweiten Arbeitskammer 48 in den Vorrastbehälter 57 abfliesen kann. Die Blechhaltekraft wird mit Hilfe der Druckregeleinrichtung 67 im zweiten Hydraulikteilkreis 56 eingestellt. Die Druckregeleinrichtung 67 wird über die Steuereinrichtung 70 so angesteuert, dass sich ein gewünschter Druck in der dritten Arbeitskammer 53 einstellt, was zur Einstellung der gewünschten Blechhaltekraft führt. Auf diese Weise bleibt die Blechhaltekraft auch bei einer fortgesetzten Einfahrbewegung der Kolbenstange 33 konstant. Das bedeutet, dass während des Umformens des Blechteils B zwischen Oberwerkzeug 14 und Unterwerkzeug 15 stets die gewünschte Blechhaltekraft vom Blechhaltering 25 ausgeübt wird.

In Abwandlung hierzu kann in der zweiten Schaltstellung II die erste Hydraulikleitung 26 bzw. die erste Arbeitskammer 47 abgesperrt sein. Bei dieser Ausgestaltung wird der Druck in der zweiten Arbeitskammer 48 durch das Druckregelventil 63 geregelt. An die erste Arbeitskammer muss dann noch eine Nachsaugleitung angeschlossen werden, um eine Kolbenstangenbewegung zu ermöglichen.

Ist der Umformvorgang abgeschlossen, kann das Oberwerkzeug 14 wieder vom Unterwerkzeug 15 weggefahren werden. Das Ziekissen 20 bzw. der Hydraulikzylinder 23 wird dann nicht mehr zur Einstellung der gewünschten Blechhaltekraft geregelt, sondern wird wieder in eine Lage- oder Positionsregelung betrieben. Das erste Steuerventil 61 schaltet entweder zur Durchführung einer Rückzugbewegung der Kolbenstange 33 in die erste Schaltstellung I oder zur Durchführung einer Auswurfbewegung in seine dritte Schaltstellung III um, in der die Kolbenstange 33 ausgefahren und Hydraulikmedium in die dritte Arbeitskammer 53 nachgesaugt wird. Für eine ausreichende Nachsaugbewegung ist lediglich ein geringer Nachsaugdruck im Bereich von 5 bis 15 bar im zweiten Hydraulikteilkreis 56 notwendig. Im Unterschied dazu stellt der Druckspeicher 60 im ersten Hydraulikteilkreis 55 zur Bewegung der Kolbenstange 33 einen Druck im Bereich von etwa 200 bar bereit, um ausreichend schnelle Kolbenstangenbewegungen durchführen zu können.

In den Figuren 3 und 4 sind zwei Ausführungsbeispiele zur Realisierung des zweiten Hydraulikteilkreises 56 stark vereinfacht dargestellt, wobei lediglich die wichtigsten Komponenten gezeigt sind.

Der zweite Hydraulikteilkreis 56 kann zur Bevorratung des Hydraulikreservoirs 65 eine eigene Motor-Pumpen-Einheit 72 aufweisen. Die Druckregeleinrichtung 67 ist beim Ausführungsbeispiel nach Figur 3 durch ein 2/2-Wegeventil 73 gebildet, das durch die Steuereinrichtung 70 elektrisch umgeschaltet werden kann. Steigt der Druck in der dritten Hydraulikleitung 28 und damit in der dritten Arbeitskammer 53 auf einen variabel vorgebbaren Schwellenwert an, wird das 2/2-Wegeventil 73 kurzzeitig geöffnet, um Hydraulikmedium zum Vorratsbehälter 69 abzuführen und den Druck wieder abzusenken. Der Schwellenwert entspricht im Druckregelbetrieb der einzustellenden Blechhaltekraft. Wird die Kolbenstange 33 während der Lage- oder Bewegungsregelung eingefahren, öffnet die Druckregeleinrichtung 67, um die Kolbenstangenbewegung zu ermöglichen.

Das Nachsaugventil 66 ist vorzugsweise durch ein druckgesteuertes Sicherheitsventil 74 realisiert. Über einen Eingang 81 steht der Nachsaugdruck des Hydraulikreservoirs 65 am Stößel 75 des Sicherheitsventils 74 an. Ein Ausgang 76 des Sicherheitsventils 74 ist mit der dritten Hydraulikleitung 28 verbunden. Der am Ausgang 76 anstehende Hydraulikdruck wird über eine Steuerleitung 77 einer Steuerkammer 78 zugeführt, die von einer Steuerfläche 79 eines mit dem Stößel 75 verbundenen Kolbens 80 begrenzt wird. Die Steuerfläche 79 ist deutlich größer als die dem Eingang 81 zugeordnete Stirnfläche des Stößels 75. Ist der Druck in der Steuerleitung 77 und damit am Ausgang 75 ausreichend groß, wird der Stößel durch den Druck in der Steuerkammer 78 in eine Schließstellung verschoben, wodurch der Eingang 81 vom Ausgang 76 des Sicherheitsventils 74 getrennt ist. Sinkt der Druck in der Steuerleitung 77 ab, so gibt der Stößel 75 eine Verbindung zwischen Eingang 81 und Ausgang 76 frei, so dass unter Druck stehendes Hydraulikmedium vom Reservoir 65 über den Eingang 81 und den Ausgang 76 in die dritte Hydraulikleitung 28 fliesen kann. Steigt der Druck daraufhin am Ausgang 76 und damit in der Steuerleitung 77 ausreichend stark an, schließt das Sicherheitsventil 74 erneut. Auf diese Weise wird das Ansaugen von Hydraulikflüssigkeit bei einer Ausfahrbewegung der Kolbenstange 33 in die dritte Arbeitskammer realisiert. Während der Druckregelung ist der hydraulische Druck in der dritten Arbeitskammer 53 ausreichend groß, um das Sicherheitsventil 74 in der Schließstellung zu halten. Hydraulikflüssigkeit kann aus der zweiten Hydraulikleitung 28 dann lediglich über die Druckregeleinrichtung 77 und beispielsgemäß das 2/2-Wegeventil 73 abfliesen.

In Figur 4 ist ein abgewandeltes Ausführungsbeispiel des zweiten Hydraulikteilkreises 56 dargestellt, bei den eine Energierückgewinnung durch einen Generatorbetrieb der Motor-Pumpen-Einheit 72 vorgesehen ist. Anstelle des 2/2-Wegeventils kann hier beispielsweise ein 4/2-Wegeventil 82 als Druckregeleinrichtung 67 eingesetzt werden. Die Motor-Pumpen-Einheit 72 sitzt hierbei in der Rücklaufleitung 68. Die Rücklaufleitung 68 verzweigt sich am 4/2-Wegeventil 82 und ist an zwei Anschlüsse angeschlossen. An der anderen Seite des 4/2-Wegeventils 82 ist eine Versorgungsleitung 83 zum Eingang 81 des Sicherheitsventils 74 und gleichzeitig zum Hydraulikreservoir 65 geführt, während der andere Anschluss mit der dritten Hydraulikleitung 28 verbunden ist. In einer Schaltstellung ist die Versorgungsleitung 83 mit der Motor-Pumpen-Einheit 72 verbunden, wohingegen der Anschluss zur dritten Hydraulikleitung 28 abgesperrt ist. In der anderen Schaltstellung ist die Verbindung zwischen der Versorgungsleitung 83 und der Motor-Pumpen-Einheit 72 unterbrochen, während die Motor-Pumpen-Einheit mit der dritten Hydraulikleitung 28 verbunden ist.

Bei hergestellter Verbindung zwischen Motor-Pumpen-Einheit 72 und der Versorgungsleitung 83 kann das Hydraulikreservoir 65 mit unter Druck stehendem Hydraulikmedium bevorratet werden. Aus der dritten Arbeitskammer 53 kann über die dritte Hydraulikleitung 28 kein Hydraulikmedium abfliesen, da die Verbindung zur Rücklaufleitung 68 abgesperrt ist und das Sicherheitsventil 74 keinen Hydraulikrückstrom zulässt. In der anderen Schaltstellung ist die Verbindung der Motor-Pumpen-Einheit 72 mit den Hydraulikreservoir 65 und dem Sicherheitsventil 74 unterbunden und Hydraulikmedium kann zur Druckreduzierung in der dritten Arbeitskammer 53 über die dritte Hydraulikleitung 28, die Ablaufleitung 68 und die Pumpe der Motor-Pumpen-Einheit 72 in den Vorratsbehälter 69 zurückfliesen. Dabei treibt das zurückströmende Hydraulikmedium die Pumpe an. Der als Elektromotor ausgebildete Motor kann dadurch im Generatorbetrieb Strom erzeugen und beispielsweise in einer Batterie speichern. Auf diese Weise wird die Energieeffizienz des Ziehkissens 20 bzw. der Ziehpresse 10 weiter verbessert.

In Abwandlung zu der in Figur 4 gezeigten Ausführung kann parallel zur Druckregeleinrichtung 67 eine Verbindungsleitung mit einem Regelventil zwischen der dritten Hydraulikleitung 28 und dem Vorratsbehälter 69 vorhanden sein, wie dies in Figur 3 gezeigt ist. Der Fluidstrom aus der dritten Arbeitskammer 53 kann dann unabhängig von der Motor-Pumpen-Einheit gesteuert bzw. geregelt werden.

Sofern die Zylinderanordnung 22 des Ziehkissens 20 mehrere Hydraulikzylinder 23 aufweist, können diese unabhängig voneinander angesteuert werden. Auf diese Weise besteht die Möglichkeit, an verschiedenen Stellen des Blechhalterings 25 unterschiedliche Positionen und/oder Bewegung und/oder Blechhaltekräfte einzustellen. Dies kann bei komplexen Umformprozessen, zum Beispiel bei Karosserieteilen in der Automobilindustrie erforderlich sein.

In Figur 5 ist ein abgewandeltes Ausführungsbeispiel des ersten Hydraulikteilkreises 55 veranschaulicht. Der Hydraulikzylinder sowie der zweite Hydraulikteilkreis 56 entsprechen der Ausführung nach Figur 2. Anstelle des Druckregelventils 63 ist eine Druckregeleinrichtung 64 vorgesehen, die in eine Verbindungsleitung 85 zwischen der ersten Hydraulikleitung 26 und der zweiten Hydraulikleitung 27 eingesetzt ist. Die Druckregeleinrichtung 64 wird über die Steuereinrichtung 70 angesteuert. Eine Detaildarstellung der Druckregeleinrichtung 63 ist in Figur 6 zu sehen. In der Verbindungsleitung 85 zwischen der ersten und zweiten Hydraulikleitung 26, 27 ist ein Hauptventil, beispielsweise Cartridgeventil 86 zwischengeschaltet, wobei sein Eingang 87 mit der zweiten Hydraulikleitung 27 und sein Ausgang 88 mit der ersten Hydraulikleitung 26 verbunden ist. Ein Druckbegrenzungsventil 89 ist eingangsseitig mit der zweiten Hydraulikleitung 27 und ausgangsseitig mit dem Vorratsbehälter 57 verbunden. Der Steuereingang 90 des Druckbegrenzungsventils 89 ist fluidisch mit seiner Eingangsseite kurzgeschlossen. Die Eingangsseite des Druckbegrenzungsventils 89 ist ferner mit einem Steuereingang 91 des Cartridgeventils 86 verbunden. Steigt der Druck in der zweiten Arbeitskammer 48 durch eine Einfahrbewegung der Kolbenstange 33 über die Schaltschwelle des Druckbegrenzungsventils 89 an, so wird über den Steuereingang 91 das Cartridgeventil 86 geöffnet und die Verbindung in der Verbindungsleitung 85 freigegeben. Dadurch wird das Hydraulikfluid von der zweiten Arbeitskammer 48 über die Verbindungsleitung 85 in die erste Arbeitskammer 47 umgeleitet. Eine Zufuhr von Hydraulikfluid ist hierbei nicht erforderlich. Das Steuerventil 61 befindet sich dabei in einer modifizierten zweiten Schaltstellung II, bei der sämtliche Leitungen durch das Steuerventil 61 abgesperrt sind (vergleiche Figur 5).

Optional kann parallel zum Druckbegrenzungsventil 89 ein zusätzliches Wegeventil 92 geschaltet sein, das von der Steuereinrichtung 70 angesteuert wird. Dieses Wegeventil 92 ist beim bevorzugten Ausführungsbeispiel nach Figur 6 als 4/2-Wegeventil ausgestaltet. Das Wegeventil könnte alternativ auch als 2/2-Wegeventil ausgeführt werden. In seiner Ruhestellung sperrt das Wegeventil 92, während es in seiner aktivierten Schaltstellung das Druckbegrenzungsventil 89 zwischen dessen Eingang und Ausgang fluidisch kurzschließt. Ein solcher fluidischer Kurzschluss führt zur Reduzierung des Drucks am Steuereingang 91 des Cartridgeventils 86 und stellt die fluidische Verbindung der beiden Arbeitskammern 47, 48 über die dann geöffnete Verbindungsleitung 85 her. Durch Öffnen des Wegeventils 92 kann die Beeinflussung der Blechhaltekraft durch auftretende Drücke in den Arbeitskammern 47, 48 während des Ziehvorgangs deutlich reduziert werden. Das Steuersignal zur Aktivierung des Wegeventils 92 und mithin zur Herstellung der hydraulischen Verbindung zwischen den beiden Arbeitskammern 47, 48 erfolgt durch ein Auslöseereignis. Als Auslöseereignis kann beispielsweise das Überschreiten eines Druckgradienten-Schwellenwertes in der zweiten Arbeitskammer 48 verwendet werden. Alternativ oder zusätzlich können auch ein oder mehrere Positionswerte des Pressenstößels ein Auslöseereignis darstellen.

Die Erfindung betrifft einen Hydraulikzylinder 23 für ein hydraulisches Ziehkissen 20 einer Ziehpresse 10. Der Hydraulikzylinder 23 weist eine erste Arbeitskammer 47, eine zweite Arbeitskammer 48 und eine dritte Arbeitskammer 53. Ein Ringkolben 45 mit einer ersten Kolbenfläche 49 und einer zweiten Kolbenfläche 50 trennt die erste Arbeitskammer 47 von der zweiten Arbeitskammer 48. Die erste und die zweite Kolbenfläche 49, 50 sind gleich groß. Eine im Zylindergehäuse 30 angeordnete Stirnfläche der Kolbenstange 33 bildet eine dritte Kolbenfläche 54, die größer ist als die erste und die zweite Kolbenfläche. Die dritte Kolbenfläche 54 begrenzt die dritte Arbeitskammer 53 des Hydraulikzylinders 23. Die erste und die zweite Arbeitskammer 47, 48 sind zur Steuerung oder Regelung der Lage und/oder der Bewegung der Kolbenstange 33 vorgesehen. Die dritte Arbeitskammer 53 dient zur Steuerung oder Regelung der über die Kolbenstange 33 an der Ziehpresse 10 eingestellte Blechhaltekraft. Die Blechhaltekraft wird durch die Steuerung oder Regelung des Hydraulikdrucks in der dritten Arbeitskammer 53 eingestellt. Dadurch ergibt sich ein kompakter Hydraulikzylinder 23 mit zwei Arbeitskammern 47, 48 zur Lage- und/oder Bewegungsregelung der Kolbenstange 33 und mit einer druckgeregelten weiteren Arbeitskammer 53 zur Einstellung einer Blechhaltekraft. Alle Funktionen des Ziehkissens 20 sind daher in einem Hydraulikzylinder 23 vereint und durch die Trennung in unterschiedliche Arbeitskammern 47, 48 bzw. 53 einfach und wirtschaftlich realisierbar.

### Bezugszeichenliste:

- 10: Ziehpresse
- 11: Pressengestell
- 12: Stößel
- 13: Pressenantrieb
- 14: Oberwerkzeug
- 15: Unterwerkzeug
- 16: Pressentisch
- 20: hydraulisches Ziekissen
- 21: Schwebeplatte
- 22: Zylinderanordnung
- 23: Hydraulikzylinder
- 24: Druckstangen
- 25: Blechhaltering
- 26: erste Hydraulikleitung
- 27: zweite Hydraulikleitung
- 27a: Abzweigverbindung
- 28: dritte Hydraulikleitung
- 29: Hydraulikkreis
- 30: Zylindergehäuse
- 31: Zylinderinnenraum
- 32: zylindrische Durchgangsöffnung
- 33: Kolbenstange
- 34: äußeres freies Ende v. 33
- 35: erste Dichtungsanordnung
- 40: erster zylindrischer Abschnitt v. 31
- 41: zweiter zylindrischer Abschnitt v. 31
- 42: Ringstufe
- 43: zweite Dichtungsanordnung
- 45: Ringkolben
- 46: Kolbendichtung
- 47: erste Arbeitskammer
- 48: zweite Arbeitskammer
- 49: erste Kolbenfläche
- 50: zweite Kolbenfläche
- 53: dritte Arbeitskammer
- 54: dritte Kolbenfläche
- 55: erster Hydraulikteilkreis
- 56: zweiter Hydraulikteilkreis
- 57: Vorratsbehälter
- 58: Motor-Pumpen-Einheit v. 55
- 59: Druckleitung
- 60: Druckspeicher
- 61: Steuerventil
- 62: Rücklaufleitung
- 63: Druckregelventil
- 64: Druckregeleinrichtung
- 65: Hydraulikreservoir
- 66: Nachsaugventil
- 67: Druckregeleinrichtung
- 68: Rücklaufleitung
- 69: Vorratsbehälter
- 70: Steuereinrichtung
- 72: Motor-Pumpen-Einheit v. 56
- 73: 2/2-Wegeventil
- 74: Sicherheitsventil
- 75: Stößel
- 76: Ausgang
- 77: Steuerleitung
- 78: Steuerkammer
- 79: Steuerfläche
- 80: Kolben
- 81: Eingang
- 82: 4/2-Wegeventil
- 83: Versorgungsleitung
- 85: Verbindungsleitung
- 86: Cartridgeventil
- 87: Eingang v. 86
- 88: Ausgang v. 86
- 89: Druckbegnezungsventil
- 90: Steuereingang v. 89
- 91: Steuereingang v. 86
- 92: Wegeventil
- A: Arbeitsrichtung
- B: Blechteil
- D1: erster Durchmesser
- D2: zweiter Durchmesser
- d: Dicke v. 45
- I: erste Schaltstellung v. 61
- II: zweite Schaltstellung v. 61
- III: dritte Schaltstellung v. 61

## Patentansprüche

1. Hydraulisches Ziehkissen (20) einer Ziehpresse (10), mit einem hydraulischen Zylinder (23), der ein Zylindergehäuse (30) aufweist, in dem mehrere hydraulische Arbeitskammern (47, 48, 53) vorgesehen sind,
wobei der Zylinder (23) eine Kolbenstange (33) aufweist, die zur Verbindung mit einem Blechhaltering (25) der Ziehpresse (10) dient,
wobei der Zylinder (23) eine an eine erste Arbeitskammer (47) angrenzende erste Kolbenfläche (49) und eine an eine zweite Arbeitskammer (48) angrenzende zweite Kolbenfläche (50) aufweist, wobei die erste Kolbenfläche (49) und die zweite Kolbenfläche (50) im Wesentlichen gleich groß sind,und wobei der Zylinder (23) eine dritte Kolbenfläche (54) aufweist, die größer ist als die erste und zweite Kolbenfläche (49, 50) und die an eine dritte Arbeitskammer (53) angrenzt,
mit einem ersten Hydraulikteilkreis (55), mit einem zweiten Hydraulikteilkreis (56), der mit der dritten Arbeitskammer (53) hydraulisch verbunden ist,
wobei beide Hydraulikteilkreise (55, 56) fluidisch vollständig voneinander getrennt sind; **dadurch gekennzeichnet dass** der erste Hydraulikteilkreis (55) mit der ersten und zweiten Arbeitskammer (47, 48) hydraulisch verbunden ist,
wobei durch den ersten Hydraulikteilkreis (55) die Lage und/oder die Bewegung der Kolbenstange (33) gesteuert oder geregelt wird, und wobei die Blechhaltekraft durch die Steuerung oder Regelung des Hydraulikdrucks in der dritten Arbeitskammer (53) durch den zweiten Hydraulikteilkreis (56) eingestellt wird.

2. Hydraulisches Ziehkissen (20) nach Anspruch 1,
**dadurch gekennzeichnet, dass** die dritte Kolbenfläche (54) um einen Faktor im Bereich von 3 bis 10 größer ist als die erste und zweite Kolbenfläche (49, 50).

3. Hydraulisches Ziehkissen (20) nach Anspruch 1,
**dadurch gekennzeichnet, dass** eine Stirnfläche der Kolbenstange (33) die dritte Kolbenfläche (54) bildet.

4. Hydraulisches Ziehkissen (20) nach Anspruch 1,
**dadurch gekennzeichnet, dass** zwischen der ersten Arbeitskammer (47) und der zweiten Arbeitskammer (48) ein Ringkolben (45) angeordnet ist, der die Kolbenstange (33) ringförmig umschließt.

5. Hydraulisches Ziehkissen (20) nach Anspruch 1,
**dadurch gekennzeichnet, dass** das Zylindergehäuse (30) einen Zylinderinnenraum (31) mit einem einen ersten Durchmesser (D1) aufweisenden ersten zylindrischen Abschnitt (40) und mit einem einen zweiten Durchmesser (D2) aufweisenden zweiten zylindrischen Abschnitt (41) begrenzt.

6. Hydraulisches Ziehkissen (20) nach Anspruch 5,
**dadurch gekennzeichnet, dass** die erste und zweite Arbeitskammer (47, 48) im ersten zylindrischen Abschnitt (40) und die dritte Arbeitskammer (53) im zweiten zylindrischen Abschnitt (41) angeordnet ist.

7. Hydraulisches Ziehkissen (20) nach Anspruch 1,
**dadurch gekennzeichnet, dass** die dritte Arbeitskammer (53) mit einer elektrisch ansteuerbaren Druckregeleinrichtung (67) hydraulisch verbunden ist.

8. Hydraulisches Ziehkissen (20) nach Anspruch 1,
**dadurch gekennzeichnet, dass** die dritte Arbeitskammer (53) mit einem Nachsaugventil (66) hydraulisch verbunden ist.

9. Hydraulisches Ziehkissen (20) nach Anspruch 1,
**dadurch gekennzeichnet, dass** das Nachsaugventil (66) mit einem Hydraulikreservoir (65) hydraulisch verbunden ist, der einen Druck im Bereich von 5 bar bis 15 bar bereit stellt.

## Claims

1. Hydraulic die cushion (20) of a drawing press (10), with a hydraulic cylinder (23) having a cylinder housing (30) in which multiple hydraulic working chambers (47, 48, 53) are provided,
wherein the cylinder (23) has a piston rod (33) which serves for connection to a blank holder ring (25) of the drawing press (10),
wherein the cylinder (23) has a first piston face (49) adjoining a first working chamber (47) and a second piston face (50) adjoining a second working chamber (48), wherein the first piston face (49) and the second piston face (50) are substantially the same size, and wherein the cylinder (23) has a third piston face (54) which is larger than the first and second piston faces (49, 50) and which adjoins a third working chamber (53),
with a first hydraulic part circuit (55),
with a second hydraulic part circuit (56) which is hydraulically connected to the third working chamber (53),
wherein the two hydraulic circuits (55, 56) are completely isolated from each other fluidically,
**characterized in that** the first hydraulic part circuit (55) is hydraulically connected to the first and second working chambers (47, 48),
wherein the first hydraulic part circuit (55) controls or regulates the position and/or the movement of the piston rod (33), and wherein the blank holding force is set by the control or regulation of the hydraulic pressure in the third working chamber (53) by the second hydraulic part circuit (56).

2. Hydraulic die cushion (20) according to claim 1, **characterized in that** the third piston face (54) is larger by a factor in the range from 3 to 10 than the first and second piston faces (49, 50).

3. Hydraulic die cushion (20) according to claim 1, **characterized in that** an end face of the piston rod (33) forms the third piston face (54).

4. Hydraulic die cushion (20) according to claim 1, **characterized in that** a ring piston (45) is arranged between the first working chamber (47) and the second working chamber (45) and surrounds the piston rod (33) in the manner of a ring.

5. Hydraulic die cushion (20) according to claim 1, **characterized in that** the cylinder casing (30) delimits a cylinder interior (31) with a first cylindrical portion (40) having a first diameter (D1) and with a second cylindrical portion (31) having a second diameter (D2).

6. Hydraulic die cushion (20) according to claim 5, **characterized in that** the first and second working chambers (47, 48) are arranged in the first cylindrical portion (40) and the third working chamber (53) is arranged in the second cylindrical portion (41).

7. Hydraulic die cushion (20) according to claim 1, **characterized in that** the third working chamber (53) is hydraulically connected to an electrically controllable pressure regulation device (67).

8. Hydraulic die cushion (20) according to claim 1, **characterized in that** the third working chamber (53) is hydraulically connected to a feeder valve (66).

9. Hydraulic die cushion (20) according to claim 1, **characterized in that** the feeder valve (66) is hydraulically connected to a hydraulic reservoir (65) which provides a pressure in the range from 5 bar to 15 bar.

## Revendications

1. Coussin de serre-flan (20) hydraulique d'une presse d'emboutissage (10), comprenant un vérin hydraulique (23) qui présente un corps de cylindre (30) dans lequel sont prévues plusieurs chambres de travail (47, 48, 53) hydrauliques,
le vérin (23) présentant une tige de piston (33) qui est destinée à la liaison avec une bague de maintien de tôle (25) de la presse d'emboutissage (10),
le vérin (23) présentant une première surface de piston (49), adjacente à une première chambre de travail (47), et une deuxième surface de piston (50) adjacente à une deuxième chambre de travail (48), la première surface de piston (49) et la deuxième surface de piston (50) ayant sensiblement les mêmes dimensions, et le vérin (23) présentant une troisième surface de piston (54) qui est plus grande que les première et deuxième surfaces de piston (49, 50) et qui est adjacente à une troisième chambre de travail (53),
comprenant un premier circuit hydraulique partiel (55), comprenant un deuxième circuit hydraulique partiel (56) qui est relié sur le plan hydraulique à la troisième chambre de travail (53),
les deux circuits hydrauliques partiels (55, 56) étant séparés complètement l'un de l'autre sur le plan fluidique ;
**caractérisé en ce que** le premier circuit hydraulique partiel (55) est relié sur le plan hydraulique aux première et deuxième chambres de travail (47, 48),
le premier circuit hydraulique partiel (55) ayant pour effet de commander ou régler la position et/ou le mouvement de la tige de piston (33), et la force de maintien de la tôle étant réglée par le deuxième circuit hydraulique partiel (56), par commande ou régulation de la pression hydraulique dans la troisième chambre de travail (53).

2. Coussin de serre-flan (20) hydraulique selon la revendication 1, **caractérisé en ce que** la troisième surface de piston (54) est plus grande d'un facteur compris dans la plage de 3 à 10 que les première et deuxième surfaces de piston (49, 50).

3. Coussin de serre-flan (20) hydraulique selon la revendication 1, **caractérisé en ce qu'**une face frontale de la tige de piston (33) constitue la troisième surface de piston (54).

4. Coussin de serre-flan (20) hydraulique selon la revendication 1, **caractérisé en ce qu'**il est prévu entre la première chambre de travail (47) et la deuxième chambre de travail (48), un piston annulaire (45) qui entoure la tige de piston (33) sous forme d'anneau.

5. Coussin de serre-flan (20) hydraulique selon la revendication 1, **caractérisé en ce que** le corps de cylindre (30) délimite un volume interne de cylindre (31), avec une première partie cylindrique (40), présentant un premier diamètre (D1), et avec une deuxième partie cylindrique (41) présentant un deuxième diamètre (D2).

6. Coussin de serre-flan (20) hydraulique selon la revendication 5, **caractérisé en ce que** les première et deuxième chambres de travail (47, 48) sont disposées dans la première partie cylindrique (40), et la troisième chambre de travail (53) est disposée dans la deuxième partie cylindrique (41).

7. Coussin de serre-flan (20) hydraulique selon la revendication 1, **caractérisé en ce que** la troisième chambre de travail (53) est reliée sur le plan hydraulique à un dispositif de régulation de pression (67) pouvant être activé par voie électrique.

8. Coussin de serre-flan (20) hydraulique selon la revendication 1, **caractérisé en ce que** la troisième chambre de travail (53) est reliée sur le plan hydraulique à une soupape de réaspiration (66).

9. Coussin de serre-flan (20) hydraulique selon la revendication 1, **caractérisé en ce que** la soupape de réaspiration (66) est reliée sur le plan hydraulique à un réservoir hydraulique (65) qui fournit une pression dans la plage comprise entre 5 bars et 35 bars.
